# EUROPÄISCHE PATENTSCHRIFT

(11) **EP 1 518 085 B1**
(45) Veröffentlichungstag und Bekanntmachung des Hinweises auf die Patenterteilung: **20.12.2006**
(21) Anmeldenummer: 03762481.4
(22) Anmeldetag: 05.06.2003
(51) Int. Cl.: F41A 3/26, F41A 21/48

(54) **VERRIEGELTES MASCHINENGEWEHR**
LOCKED MACHINE GUN
MITRAILLEUSE A CULASSE VERROUILLEE

(30) Priorität: 03.07.2002 DE 10229846
(43) Veröffentlichungstag der Anmeldung: 30.03.2005
(73) Patentinhaber: Heckler & Koch GmbH, 78727 Oberndorf/Neckar (DE)
(72) Erfinder: WÖSSNER, Ernst, 72172 Sulz-Holzhausen (DE)
(74) Vertreter: von Samson-Himmelstjerna, Friedrich
(86) Internationale Anmeldenummer: PCT/EP2003/005927
(87) Internationale Veröffentlichungsnummer: WO 2004/005835

(56) Entgegenhaltungen:
- EP-A- 0 803 698
- DE-C- 130 278
- DE-C- 299 713
- US-A- 1 648 833
- US-A- 1 744 162
- US-A- 3 645 165
- US-A- 3 772 959

## Beschreibung

Die Erfindung betrifft ein verriegeltes Maschinengewehr gemäß dem Oberbegriff des Anspruchs 1.

Soweit hier ohne nähere Angaben von "vorne", "hinten", "oben" usw. gesprochen wird, bezieht man sich dabei auf das Maschinengewehr in horizontaler Schußlage. Die Schußrichtung ist "vorne".

Bei verriegelten Maschinengewehren erfolgt vor dem Schuß ein Eingriff von Verriegelungsteilen, die am Verschluß angebracht sind, und einem Widerlager. Wegen der außerordentlich hohen Schußzahlen (mindestens einige 10⁵ Schuß), die mit einem Maschinengewehr während seiner Lebensdauer abgegeben werden, unterliegen diese Verriegelungsteile und Widerlager einer erheblichen Abnutzung, zumal die Eingriffselemente dieser Teile sehr abrupt belastet werden, da sie von dem zufahrenden Verschluß betätigt werden.

Um diesem Nachteil abzuhelfen, hat man zum Beispiel beim MG 42, welches Maschinengewehr ausgangspunkt für den anspruch 1 ist einem auch heute noch beispielhaften Universal-Maschinengewehr, das Widerlager dem auswechselbaren Lauf zugeordnet, so daß dann, wenn der Lauf verschlissen ist und er ausgemustert wird, auch das Widerlager zwangsweise ausgemustert wird. Die mit dem Widerlager zusammenwirkenden, beweglichen Verriegelungsteile sind beim MG 42 dem Verschluß zugeordnet. Sie können zusammen mit diesem ausgewechselt und dann, soweit notwendig, in der Waffenwerkstatt einzeln ersetzt werden. Bei dem MG 42 können somit die am meisten belasteten Verschleißteile ausgewechselt werden, was vorteilhaft ist. Allerdings ist das Widerlager nur mit erheblichem Aufwand herstellbar ist und muß insgesamt auch dann ausgewechselt werden, wenn nur der Lauf verschlissen ist, aber nicht das Widerlager. Ferner hat sich herausgestellt, daß nicht alle Teile des Widerlagers in gleichem Maße verschleißen.

Das genannte MG 42 ist ein Rückstoßlader mit beweglichem Lauf. Bei gasdruckgeladenen Maschinengewehren verbleibt der Lauf in aller Regel beim Schuß starr: die Entriegelungsbewegung und damit die Einleitung der Ladebewegung erfolgt durch einen Gaskolben. Hier wird deshalb das Widerlager meist starr im Waffengehäuse ausgebildet; bei der turnusmäßigen Überholung der Waffe werden daher meist auch Gehäuseteile mit dem Widerlager ausgewechselt.

Wenn im Einsatz des Maschinengewehres ein Quarzkieselstein beim Schuß in das Widerlager gerät, kann es sein, daß die gesamte Verriegelung nicht mehr funktioniert. Beim MG 42 genügt das Auswechseln des Laufes und gegebenenfalls des Verschlusses, um das MG wieder einsatzfähig zu machen. Diese Tätigkeiten kann der Schütze vor Ort in weniger als einer Minute durchführen. Das gasdruckgesteuerte MG muß dagegen insgesamt ausgetauscht werden, da der Schütze ja kein zweites Waffengehäuse mit sich führt.

Natürlich wäre es denkbar, auch beim gasdruckgeladenen MG das Widerlager dem Lauf zuzuordnen. Doch hiermit würde nur der obenerwähnte Nachteil des MG 42 wieder aufgenommen, der beim gasdruckgeladenen MG ja überwunden war. Insgesamt überwiegen nämlich die Nachteile der alten Lösung des MG 42.

Auch andere Lösungen (US-PS 26 25 766) sind hier nicht verwendbar.

Die US 1 744 162 zeigt ein Selbstladegewehr mit einem Gehäuse und einem nach hinten verlängerten Lauf, in den eine schräg verlaufende Verzögerungsnut eingebracht ist. Ein Ring und eine mit dem Lauf verbundene Feder halten den Lauf in seiner Position. Dabei verhindern sie eine Längsbewegung, ermöglichen aber eine Drehbewegung des Laufes. Zusätzlich umfaßt der Verschlußbolzen Verschlußnocken, die beim Schließen des Verschlußbolzens mit der Verzögerungsnut in Eingriff gehen. Nach einer Schußabgabe dreht die Feder den Lauf in Richtung seiner Züge. Zeitgleich drängt der Verschlußbolzen nach hinten. Seine Verschlußnocken drängen entgegen der Drehbewegung des Laufes aus der Verzögerungsnut. Dies verzögert die Rücklaufbewegung des Verschlußbolzens und verringert so die auf die Verschlußfeder wirkende Kraft. Die Waffe weist ferner keine Schnellwechseleinrichtung auf.

Die US-3 645 165 zeigt einen Feuermechanismus für ein Maschinengewehr mit einer Verriegelungskammer in einer Laufverlängerung eines eingeschraubten Laufes. Der Feuermechanismus treibt einen Verschlußbolzen und einen darin längsbeweglich geführten Schlagbolzen an. Bei einer gespannten Waffe wird der Schlagbolzen solange an der Auslösung gehindert, bis der Verschlußbolzen über Verriegelungsmittel, die in Nockeneinlaufspuren eingreifen vollständig in der Verriegelungskammer verriegelt ist. Dabei dreht er sich über Nockenmittel um den Schlagbolzen gedreht. Zusätzlich umfaßt der Feuermechanismus einen querverlaufenden Antriebsstift, der sich durch den Verschlußbolzen mittels zwei sich gegenüberliegende Nockenschlitze und durch den Schlagbolzen mittels zwei sich gegenüberliegende Längsschlitze erstreckt. Beim Vordrängen des Antriebsstiftes dreht sich der Verschlußbolzen zeitgleich in seine verriegelte Position. Nach der Verriegelung kann der Antrieb den Antriebsstift nach vorne fahren. Zeitgleich dreht sich der Schlagbolzen derart, daß die Abzugsstange über eine von vorne nach hinten verlaufende Rampe am Schlagbolzenkopf vorbei gleitet und diesen freigibt. Die Schlagbolzenspitze tritt dann durch eine Öffnung aus und trifft auf ein Zündhütchen einer Patrone.

Die EP 0 803 698 A2 zeigt ebenfalls eine verriegelbare Selbstlade-Handfeuerwaffe mit einer Verriegelungskammer, die einerseits das hintere Ende des Laufes und andererseits eine Verriegelungshülse begrenzen. Zusätzlich umfaßt die Waffe einen drehbaren Verschlußkopf, den eine seitlich ausgebildete Kulisse steuert. Eine erste und eine zweite, jeweils gegenüber der Längsrichtung der Waffe geneigte Seitenfläche begrenzen die Kulisse. Die Kulisse nimmt einen sich quer zur erstreckenden Steuerbolzen auf, der sich am hinteren Teil des Verschlußkopfes befindet. Der Verriegelungs- bzw. Entriegelungsvorgang wir jeweils durch eine Einwirken der ersten und zweiten, die Steuerkulisse begrenzende Seitenflanken auf den Steuerbolzen eingeleitet und durchgeführt.

Ausgehend von diesem Stand der Technik ist es Aufgabe der Erfindung, die eingangs erwähnten Maschinengewehre zu verbessern, wobei eine gasdruckgesteuerte Lösung gewählt werden soll. Insbesondere soll der Wechsellauf möglichst kostengünstig sein. Gleichzeitig soll aber auch allen Verschleißmöglichkeiten Rechnung getragen werden. Besonders soll das Erfordernis eines Austauschverschlusses vermieden werden. Hier sorgt die EP-803 698 für eine Trennung des Widerlagers, die zunächst dessen erheblich vereinfachte Bearbeitung erlaubt. Dies ist besonders bei Verwendung moderner, kleinkalibriger Patronen wichtig, da bei solchen Patronen die Mechanik der Waffe erheblich verkleinert ist und daher entsprechend höhere Anforderungen an die Fertigungsgenauigkeit vorliegen. Bei sinnvoller Teilung des Widerlagers ist es nicht mehr erforderlich, mit dünnen Fingerfräsern durch Öffungen in der Aufnahme für das Widerlager oder im Gehäuse zu den zu fräsenden Teilflächen des Widerlagers zu gelangen, sondern die Teilflächen sind bequem zugänglich und können entsprechend bequem gefräst, geschliffen und nachgemessen werden. Besonders der Vorteil der Nachmessung ist wesentlich, weil er die Arbeit des Waffenmechanikers bei der Truppe vereinfacht und genauer macht.

Wie schon oben angesprochen, treten beim vorderen Teil des Widerlagers, das erfindungsgemäß dem Lauf zugeordnet ist, besonders hohe Belastungen auf, wenn der Verschluß unter der Kraftwirkung der Schließfeder schließt. Hierzu kommt noch der Umstand, daß bei einem Maschinengewehr dann, wenn es in Schußbereitschaft gehalten wird, in aller Regel der Verschluß offen ist. Erst beim Betätigen des Abzugs fährt der Verschluß zu, nimmt eine Patrone aus dem Magazin oder aus dem Gurt mit und führt sie ins Patronenlager ein, wo sie sofort gezündet wird. Somit verbleibt der Verschluß in hinterer und offener Stellung, solange eine Patrone in der Waffe ist; und nicht gerade geschossen wird. Daher besteht eine besondere Gefahr bei Maschinengewehren darin, daß sie im Einsatz leicht verschmutzen, wenn sie schußbereit gehalten werden. Dieser Schmutz wird vom Verschluß nach vorne geschoben und kann im ungünstigen Fall auf die Umlenkkurve des Widerlagers gelangen, wo er für erhöhte Abnutzung sorgt.

Diese Aufgabe wird dadurch gelöst, daß bei dem eingangs genannten Maschinengewehr vom zweiten Widerlagerteil ein Kurvenstück in Richtung des ersten Widerlagerteils vorragt, welches Kurvenstück beim Schließen des Verschlusses die Drehbewegung des Verschlußkopfes zu dessen Eingriff in das Widerlager auslöst und ansteuert (Anspruch 1). Auf diesem Kurvenstück findet die höchste Flächenpressung statt. Dieses Kurvenstück ist aber erfindungsgemäß am Lauf angebracht und steht von dessen Rückseite ab. Sollte dort ein Verschleiß stattfinden, dann kann der Schütze beim Wechseln des Laufes ohne weiteres Riefen im genannten Kurvenstück erkennen und dann dieses mit dem zugehörigen Lauf ausmustern lassen.

Die Erfindung ist zum Beispiel bei einem Verschluß anwendbar, der verriegelungsrollen aufweist. Besonders zweckmäßig ist die Erfindung aber bei einem Verschluß mit einem drehbeweglichen Verschlußkopf. Bei einem solchen Verschluß wäre das Widerlager nur unter Schwierigkeiten herstellbar, solange es nicht in erfindungsgemäßer Weise geteilt ist. Es gibt aber noch einen weiteren Vorteil: während man bisher versuchte, das Widerlager zu entlasten, indem der Einrichtung zum Verdrehen des Verschlußkopfes die ganze Verschluß-Dreharbeit überlassen wurde, kann bei der Erfindung diese Aufgabe von der Steuerkurve übernommen werden, die das zweite Widerlagerteil bildet und dem Lauf zugeordnet ist.

Bei einem solchen Maschinengewehr mit einem Drehverschluß. ist seitlich am Verschlußkopf ein Kulissenstein angebracht, der in eine Kulisse am Verschlußträger eingreift. Dabei liegt der Kulissenstein beim Schließen und Verriegeln des Verschlußkopfes auf einer Querfläche der Kulisse auf, die sich quer zur Bewegungsrichtung des Verschlusses erstreckt. Das Eindrehen des Verschlußkopfes in das Widerlager wird also erfindungsgemäß ausschließlich vom Kurvenstück ausgelöst (Anspruch 2). Es wird daher die am Verschluß selbst auftretende Abnutzung stark verringert; da die Kulisse ihrerseits nicht mehr für das Verriegeln sorgen muß. Natürlich ist es nur noch schwer möglich, den Verschluß geräuschlos zu schließen. Aber bei einem Maschinengewehr ist dies ohnehin nicht notwendig, da mit dem Schließen des Verschlusses ja der Schuß ausgelöst wird.

Das erfindungsgemäße Maschinengewehr ist dadurch weitergebildet, daß der Kulissenstein mit einer ersten Führungsfläche flächig auf der Querfläche der Kulisse aufliegt (Anspruch 3). Dadurch ist vermieden, daß es im Augenblick höchster Belastung am Kulissenstein und an der Führungsfläche der Kulisse zur Punkt- oder Linienbelastung kommt.

Der Kulissenstein kann dem Grunde nach in jeder Weise im Verschluß befestigt sein. Nach einer bevorzugten Ausgestaltung der Erfindung ist er aber seitlich in den Verschlußkopf gesteckt und dann vom Schlagbolzen haltend durchsetzt (Anspruch 4). So bewirkt der Schlagbolzen die bequeme und rasche Austauschbarkeit des Kulissensteins, wenn dieser abgenutzt sein sollte.

Der Kulissenstein weist seiner ersten Führungsfläche gegenüberliegend eine zweite Führungsfläche auf, die nach Entnahme des Schlagbolzens, Herausziehen des Kulissensteins aus dem Verschlußkopf, Verdrehen des Kulissensteins um 180°, Zurückstecken des Kulissensteins in den Verschlußkopf und erneutem Einbau des Schlagbolzens ihrerseits flächig auf der genannten Steuerfläche aufliegt (Anspruch 5). Im Initialmoment des Verschließens leitet so allein das Kurvenstück die Drehbewegung ein, während die komplementären ersten und zweiten Führungsflächen des Kulissensteins und der Kulisse durch ihre flächige Auflage keine Drehbewegung zulassen. In Verbindung mit der vorausgehenden Ausbildung ist ein Kulissenstein geschaffen, der im Falle der Abnutzung einfach entnommen, umgedreht und erneut verwendet wird, nämlich auf seiner bislang unbenutzten Fläche.

Der Gegenstand der Erfindung wird anhand eines Ausführungsbeispiels und der beigefügten Zeichnung noch näher erläutert; in dieser zeigt:
- Fig. 1: ein herkömmliches Maschinengewehr,
- Fig. 2: ein Teil-Längsschnitt durch das erfindungsgemäße Maschinengewehr,
- Fig. 3: den Verschluß des Maschinengewehres der Fig. 2 im Schrägbild,
- Fig. 4: den Verschlußkopf des Verschlusses der Fig. 3, im Schrägbild,
- Fig. 5: der Kulissenstein des Verschlusses der Fig. 3,
- Fig. 6: den Verschluß der Fig. 3, in der Seitenansicht kurz vor dem Verriegeln, und
- Fig. 7: eine Darstellung wie in Fig. 6, aber kurz nach dem Verriegeln.

Fig. 1 zeigt ein herkömmliches, leichtes Maschinengewehr, mit einem Lauf 1, dem eine Lauf-Wechseleinrichtung 3 zugeordnet ist, mittels deren der Lauf 1 auswechselbar im Gehäuse 5 gehalten ist. Dem Gehäuse sind eine Nachladeeinrichtung 7, ein Griffstück 9 mit Abzug und ein Hinterschaft 11 zugeordnet.

Auch das erfindungsgemäße Maschinengewehr weist eine Lauf-Wechseleinrichtung 3 auf. Das hintere Ende des Laufes 1 ist zum Teil in einer Radialebene zur Mittelachse 19 des Laufes 1 abgelängt und weist im übrigen einen sich nach hinten erstreckenden Fortsatz 17' auf. Das Gehäuse 5 weist eine nach vorne offene Ausnehmung auf, die nach hinten einen Absatz bildet und mit kleinerem Durchmesser auch nach hinten offen ist. Wenn der Lauf 1 eingesetzt ist, ist zwischen der genannten Radialebene und dem genannten Absatz ein Widerlager 13 gebildet. Dieses Widerlager 13 ist aus einem ersten Teil 15 gebildet, der dem Gehäuse 5 zugeordnet ist, und aus einem zweiten Teil 17, der dem Lauf 1 zugeordnet und mit dem Fortsatz 17' versehen ist. Der erste Teil 15 weist in der Figur nicht gezeigte Durchbrüche auf, in die der Verschlußkopf mit zwei Verriegelungswarzen 23, 25 eindringen kann, von denen eine 23 in Fig. 3, 4 und 6 und beide 23, 25 in Fig. 7 zu sehen ist bzw. sind. Der zweite Widerlagerteil 17 weist auf seinem Fortsatz 17' eine Steuerkurve 21 auf.

Der zugehörige Verschluß weist einen Verschlußkopf 27 und einen Verschlußträger 29 auf (Fig. 4). Der Verschlußträger 29 ist zur geradlinigen Bewegung längs der Mittelachse 19 eingerichtet. Der Verschlußkopf 27 folgt dieser Bewegung, vollführt aber in der ersten Phase der Rückwärtsbewegung und in der letzten Phase der Vorwärtsbewegung eine Drehung um die Mittelachse 19 durch.

Um diese Drehung durchführen zu können, weist der Verschlußkopf 27 einen Zapfen oder Kulissenstein 31 auf, der senkrecht zur Mittelachse 19 in den Verschlußkopf 27 eingesetzt ist und eine Kulisse 33 durchsetzt, die im Verschlußträger 29 eingebracht ist (Fig. 3, 6, 7). Zum Halten des Kulissensteins 31 in seiner Lage weist dieser eine Bohrung auf, die von dem Schlagbolzen (durch die Mittelachse 19 angedeutet) durchsetzt wird. Zum Entnehmen des Kulissensteins 31 muß zunächst der Schlagbolzen in Richtung der Mittelachse 19 nach hinten herausgezogen werden, und dann kann der Kulissenstein 31 radial aus dem Verschlußkopf 27 und aus der Kulisse 33 herausgezogen werden.

Die Kontur der Kulisse 33 weist, wie üblich, eine gedehnt Z-förmige Gestalt auf, mit einem Endabschnitt, der sich parallel zur Richtung der Mittelachse 19 erstreckt, und mit einem zu diesem geneigten Mittelabschnitt. Diese beiden Abschnitte haben jeweils eine Ober- und Unterkante, die zueinander parallel verlaufen. Der Anfangsabschnitt ist aber anders geformt: seine Unterkante ist eine geradlinige Fortsetzung der Unterkante des Mittelabschnitts, während sich die Oberkante parallel zur Mittelachse 19 erstreckt. Zwischen dem hinteren Ende der oberen Kante des vorderen Abschnitts und dem vorderen Ende der oberen Kante des mittleren Abschnitts erstreckt sich eine Übergangsfläche 37, die sich quer zur Mittelachse 19 erstreckt.

Zu dieser Querfläche 37 komplementär weist der Kulissenstein 31 an seiner Rückseite eine ebene, sich quer zur Richtung der Mittelachse 19 erstreckende erste Führungsfläche 35 auf. Wenn die Flächen 35 und 37 bei offenem Verschluß aufeinandersitzen, wie in Fig. 6 gezeigt, dann kann dieses Aufeinandersitzen keinerlei Querkraft vom Verschlußträger 29 auf den Verschlußkopf 27 oder umgekehrt ausüben, da diese Kraft senkrecht zu den aufeinandersitzenden Flächen wirken würde.

Der Verschlußkopf 27 trachtet in diesem Stadium daher nicht danach, sich zu verdrehen, und belastet daher auch nicht die Führungsausbildungen im Gehäuse 5 in Querrichtung, in denen er geführt wird. Wenn das Gehäuse nämlich auf der Innenseite verschmutzt, was bei einem über längere Zeit schußbereit gehaltenen Maschinengewehr, leicht vorkommen kann, wird dennoch der Widerstand, der auf den schließenden Verschluß ausgeübt wird, und insbesondere die Reibung, die in den Führungsausbildungen (Nuten und/oder Schienen) auftritt, minimiert. Demnach funktioniert das Maschinengewehr selbst bei starker Verschmutzung noch einwandfrei, und der Verschleiß wird so gering wie nur möglich gehalten.

Kurz vor Erreichen der Querfläche 17 am hinteren Ende des Laufes 1 und bereits nach Einlaufen in das Widerlager 13 trifft der Verschlußkopf 27 mit der in Fig. 6 verdeckten Verriegelungswarze 25 auf die Steuerkurve 21 und wird entgegen dem Uhrzeigersinn in Drehung versetzt. Dabei hintergreifen die Verriegelungswarzen 23, 25 das erste Teil 15 des Widerlagers 13 und der Verschlußkopf 27 läuft auf die Querfläche des Laufes 1 auf. Der mittlere und hintere Abschnitt der Kulisse 33 wirken dabei auf den Kulissenstein 31 derart ein, daß die Drehung des Verschlußkopfes 27 genau im richtigen Maße erfolgt. Der Augenblick des Schusses ist in Fig. 7 dargestellt.

Beim Schuß läuft, angetrieben durch einen Gaskolben, der Verschlußträger 29 zurück, ohne zunächst den Verschlußkopf 27 zu drehen. Die Verriegelungswarzen 23, 25 liegen auf dem ersten Teil 15 des Widerlagers 13 auf und halten den Verschlußkopf 27 verriegelt.

Wenn der Kulissenstein 31 den hinteren Abschnitt der Kulisse 33 entlanggelaufen ist, trifft er auf die schräg nach oben verlaufende, untere Kante des mittleren Abschnitts, der den Verschlußkopf 27 wieder in die Lage der Fig. 6 zurückdreht. Dabei kommen die Verriegelungswarzen 23, 25 vom Widerlager 13 frei, d. h. sie entriegeln, und der gesamte Verschluß kann zurückfahren.

Wenn der Lauf 1 heißgeschossen ist, wird er durch einen kalten Lauf 1 ersetzt; dabei wird zwangsweise auch der Fortsatz 17' des zweiten Teils 17 des Widerlagers 13 und somit die Steuerkurve 21 ersetzt. Falls die Steuerkurve 21 des heißgeschossenen Laufes 1 beschädigt oder verschmutzt sein sollte, kann der Lauf ausgemustert oder die Steuerkurve 21 nach Abkühlen gereinigt werden.

In Fig. 3 bis 5 ist der Kulissenstein 31 in einer Modifizierung dargestellt; gegenüber der Führungsfläche 35 weist er eine zweite, zur ersten parallele Fläche 39 auf. Ist die Führungsfläche 35 abgenutzt, wird der Kulissenstein 31, wie in Zusammenhang mit Fig. 5 beschrieben, entnommen, um 180° um seine eigene Längsachse verdreht und wieder eingebaut. Nun weist die neue, noch nicht abgenutzte Führungsfläche 39 nach hinten und übernimmt die Aufgabe der abgenutzten Führungsfläche 35.

Soweit leicht auswechselbare Verschleißteile vorgesehen sind, können sie in Härte und Materialgüte so auf die Gegenflächen abgestimmt werden, daß dieses Gegenflächen nicht oder deutlich weniger als die Verschleißflächen abgenutzt werden.

## Patentansprüche

1. Verriegeltes, gasdruckgesteuertes Maschinengewehr mit
- einem Gehäuse (5),
- einem Lauf (1),
- einem verriegelbaren Verschluß (27, 29) mit einem längsbeweglichen Verschlussträger (29) und einem darin in einer Kulisse (33) längs- und drehbeweglich geführten Verschlusskopf (27), der mindestens einen Verriegelungskörper (23, 25) aufweist,
- einem den oder die Verriegelungskörper (23, 25) zur Verschlussverriegelung aufnehmendem Widerlager (13, 15, 17) und
- einer Laufschnellwechseleinrichtung (3), wobei
- ein erster Teil (15) des Widerlagers (13, 15, 17) beim Laufwechsel am Gehäuse (5) verbleibt,
- ein dem ersten Widerlagerteil (15) gegenüberliegender zweiter Teil (17) des Widerlagers (13, 15, 17) fest mit dem rückwärtigen Laufende verbunden ist, und
- die Schnellwechseleinrichtung (3) dazu eingerichtet ist, eine Trennung zwischen dem ersten Widerlagerteil (15) und dem zweiten Widerlagerteil (17) zu bewirken,
- wobei vom zweiten Widerlagerteil (17) ein Kurvenstück (21) in Richtung des ersten Widerlagerteiles (15) vorragt, welches Kurvenstück beim Schließen des Verschlusses (27, 29) die Drehbewegung des Verschlusskopfes (27) zu dessen Eingriff in das Widerlager (13, 15, 17) auslöst und ansteuert.

2. Maschinengewehr nach Anspruch 1, **dadurch gekennzeichnet, daß**
- seitlich am Verschlußkopf (27) ein in die Kulisse (33) eingreifender Kulissenstein (31) angebracht ist,
- der beim Schließen und Verriegeln des Verschlußkopfes (27) zunächst auf einer Querfläche (37) der Kulisse (33) aufliegt, die sich quer zur Bewegungsrichtung des Verschlusses (27, 29) erstreckt,
- so daß das Eindrehen des Verschlußkopfes (27) in das Widerlager (13, 15, 17) ausschließlich vom Kurvenstück (21) ausgelöst wird.

3. Maschinengewehr nach Anspruch 2, **dadurch gekennzeichnet, daß** der Kulissenstein (31) mit einer ersten Führungsfläche (35) flächig auf der Querfläche (37) der Kulisse (33) aufliegt.

4. Maschinengewehr nach Anspruch 3, **dadurch gekennzeichnet, daß** der Kulissenstein (31) seitlich in den Verschlußkopf (27) gesteckt und dann vom Schlagbolzen (19) haltend durchsetzt ist.

5. Maschinengewehr nach Anspruch 4, **dadurch gekennzeichnet, daß** der Kulissenstein (31) seiner ersten Führungsfläche (35) gegenüberliegend eine zweite Führungsfläche (39) aufweist, die nach Entnahme des Schlagbolzens (19), Herausziehen des Kulissensteins (31) aus dem Verschlußkopf (27), Verdrehen des Kulissensteins (31) um 180°, Zurückstecken des Kulissensteins (31) in den Verschlußkopf (27) und erneutem Einbau des Schlagbolzens (19) ihrerseits flächig auf der genannten Steuerfläche (37) aufliegt.

## Claims

1. Locked, gas-operated machine gun, comprising
- a casing (5),
- a barrel (1),
- a lockable breech (27, 29) comprising a longitudinally movable bolt carrier (29) and a bolt head (27) which is guided therein such that it can be moved longitudinally and in rotation in a crank (33), said breech having at least one locking body (23, 25),
- an abutment (13, 15, 17) which holds the locking body or bodies (23, 25) in order to lock the breech, and
- a barrel quick-change device (3), wherein
- a first part (15) of the abutment (13, 15, 17) remains on the casing (5) when the barrel is being changed,
- a second part (17) of the abutment (13, 15, 17), which lies opposite the first abutment part (15), is fixedly connected to the rear end of the barrel, and
- the quick-change device (3) is designed to bring about a separation between the first abutment part (15) and the second abutment part (17),
- wherein a curved section (21) projects from the second abutment part (17) towards the first abutment part (15), which curved section, during closing of the breech (27, 29), triggers and controls the rotational movement of the bolt head (27) so that it engages in the abutment (13, 15, 17).

2. Machine gun according to Claim 1, **characterised in that**
- a sliding block (31), which engages in the crank (33), is attached to the side of the bolt head (27),
- which sliding block, during closing and locking of the bolt head (27), firstly bears against a transverse face (37) of the crank (33), which extends transversely to the direction of movement of the breech (27, 29),
- so that the rotation of the bolt head (27) into the abutment (13, 15, 17) is triggered exclusively by the curved section (21).

3. Machine gun according to Claim 2, **characterised in that** the sliding block (31) bears with a first guide face (35) flat against the transverse face (37) of the crank (33).

4. Machine gun according to Claim 3, **characterised in that** the sliding block (31) is inserted into the side of the bolt head (27) and then is passed through by the firing pin (19) to secure it.

5. Machine gun according to Claim 4, **characterised in that** the sliding block (31) has, opposite its first guide face (35), a second guide face (39) which, after the firing pin (19) has been removed, the sliding block (31) has been pulled out from the bolt head (27), the sliding block (31) has been rotated through 180°, the sliding block (31) has been placed back into the bolt head (27) and the firing pin (19) has been re-inserted, bears flat against said control face (37).

## Revendications

1. Mitrailleuse à culasse verrouillée, contrôlée par gaz, avec
- un boîtier de culasse (5),
- un canon (1),
- une culasse (27, 29) verrouillable avec un support de culasse (29) longitudinalement déplaçable et une tête de culasse (27) mobile en longueur et en rotation guidée dans ce dernier, dans une coulisse (33) comportant au moins un organe de verrouillage (23, 25),
- une culée (13, 15, 17) réceptionnant le ou les organes de verrouillage (23, 25) pour verrouiller la culasse et
- un dispositif de changement rapide du canon (3),
- un premier élément (15) de la culée (13, 15, 17) restant sur la culasse (5) lors du changement de canon,
- une deuxième élément (17) de la culée (13, 15, 17) opposé au premier élément de la culée (15) étant fixement relié avec l'extrémité arrière du canon, et
- le dispositif de changement rapide de canon (3) étant installé pour assurer une séparation entre le premier élément de culée (15) et le deuxième élément de culée (17),
- une pièce à came (21) saillant du deuxième élément de culée (17) en direction du premier élément de la culée (15), laquelle pièce à came déclenchant et activant la rotation de la tête de culasse (27) pour son engagement dans la culée (13, 15, 17), lors de la fermeture de la culasse (27, 29).

2. Mitrailleuse, selon la revendication 1,
**caractérisée en ce**
- un coulisseau (31) s'engageant dans la coulisse (33) est monté latéralement sur la tête de culasse (27),
- qui à la fermeture et au verrouillage de la tête de culasse (27) s'appuie d'abord sur une surface transversale (37) de la coulisse (33) qui s'étend à la transversale du sens de déplacement de la culasse (27, 29),
- pour que le vissage de la tête de culasse (27) dans la culée (13, 15, 17) soit exclusivement déclenché par la pièce à came (21).

3. Mitrailleuse selon la revendication 2, **caractérisée en ce que** le coulisseau (31) s'appuie à grande surface avec une première surface de guidage (35) sur la surface transversale (37) de la coulisse (33).

4. Mitrailleuse selon la revendication 3, **caractérisée en ce que** le coulisseau (31) est inséré latéralement dans la tête de culasse (27) et est alors traversé par le percuteur (19) qui le maintient.

5. Mitrailleuse selon la revendication 4, **caractérisée en ce que** le coulisseau (31) comporte à l'opposée de sa première surface de guidage (35) une deuxième surface de guidage (39) qui après le retrait du percuteur (19), l'extraction du coulisseau (31) hors de la tête de culasse (27), une rotation de 180° du coulisseau (31), la réinsertion du coulisseau (31) dans la tête de culasse (27) et un montage réitéré du percuteur (19) s'appuie quant à elle à grande surface sur la surface de contrôle (37) citée.
